# EUROPÄISCHE PATENTSCHRIFT

(11) **EP 0 405 085 B1**
(45) Veröffentlichungstag und Bekanntmachung des Hinweises auf die Patenterteilung: **03.11.1993**
(21) Anmeldenummer: 90107739.6
(22) Anmeldetag: 24.04.1990
(51) Int. Cl.: D04B 35/02

(54) **Werkzeug für maschenbildende Maschinen, insbesondere Strick- und Wirkmaschinen**
Tool for stitch forming machines particularly for knitting machines
Outil pour des machines formant des mailles, notamment des machines à tricoter

(30) Priorität: 30.06.1989 DE 3921506
(43) Veröffentlichungstag der Anmeldung: 02.01.1991
(73) Patentinhaber: Theodor Groz & Söhne & Ernst Beckert Nadelfabrik Commandit-Gesellschaft, 72458 Albstadt (DE)
(72) Erfinder: Schuler, Bernhard, D-7411 Sonnenbühl 2 (DE); Wiedenhöfer, Kurt, D-7470 Albstadt 14 (DE)
(74) Vertreter: Rüger, Rudolf, Dr.-Ing.

(56) Entgegenhaltungen:
- DE-A- 2 225 834
- DE-B- 2 238 196
- FR-A- 2 151 963
- US-A- 1 415 322

## Beschreibung

Die Erfindung betrifft ein Werkzeug für maschenbildende Maschinen, insbesondere Strick- und Wirkmaschinen mit einem in eine Führungsnut eines Bettes einsetzbaren Schaft, der im Bereiche zumindest eines Endes Mittel für die Maschenbildung trägt und der quer zu seiner Längsrichtung abgebogen ist, sowie mit wenigstens einem an dem Schaft angeordneten Fuß.

Solche Werkzeuge sind aus Stahlblech (Stahlband) gestanzte oder aus Stahldraht gefertigte Nadeln, insbesondere Zungennadeln, Schiebernadeln, Haken, Platinen u.dgl. Elemente, die bei der Maschenbildung mitwirken. Sie sind in den Führungsnuten des jeweils zugehörigen Bettes längsverschieblich geführt, wobei ihre Längsbewegung durch Schloßteile gesteuert ist, die mit den Füßen in an sich bekannter Weise zusammenwirken.

Zufolge der ständig steigenden Arbeitsgeschwindigkeit der maschenbildenden Maschinen werden deren Werkzeuge, z.B. die Zungennadeln von Kleinrundstrickmaschinen, nicht nur stärkeren mechanischen Belastungen ausgesetzt, sondern auch die Geschwindigkeit, mit der die Werkzeuge hin- und herbewegt werden, erhöht sich in gleichem Maße wie die Arbeitsgeschwindigkeit. Z.B. bei Strickmaschinen treten zufolge der erhöhten Nadelgeschwindigkeit verstärkte Schleuderbewegungen der Nadeln in den Führungsnuten des Nadelbettes auf, die wiederum Nadelvibrationen hervorrufen. Dadurch wird die einwandfreie und gleichmäßige Gleitbewegung der Nadeln in den Führungsnuten des Nadelbettes beeinträchtigt, was sich nachteilig auf die Warenqualität auswirkt.

Gleichzeitig verursachen die durch die Schleuderbewegungen ausgelösten Vibrationen an dem frei aus dem Nadelbett hervorragenden maschenbildenden Teil der Nadel transversale Biegeschwingungen, so daß der Nadelkopf mit dem Haken und der Zunge aus der Nadelsymmetrieebene unter Umständen so weit ausgelenkt wird, daß die Zunge während ihrer Schwenkbewegung die benachbarte Platine streift. Die Folgen sind Streifen in der Ware sowie ein einseitig angeschliffener Zungenlöffel, an dem scharfe Kanten entstehen, die den Faden beim Stricken beschädigen können, wodurch die Nadel sofort unbrauchbar wird.

Eine bekannte Maßnahme (FR-A-2 151 963), um Schleuderbewegungen der Nadel in ihrer Führungsnut im Nadelbett entgegenzuwirken, besteht darin, am Nadelschaft eine sogenannte Federbiegung vorzusehen, d.h. den Schaft an einer Stelle quer zu seiner Längserstreckungsrichtung seitlich abzubiegen, wobei die beidseitig der Biegestelle liegenden Schaftbereiche einen stumpfen Winkel miteinander einschließen (DIN ISO 8119 Teil 1 S. 28 Nr. 14). Zufolge dieser Abbiegung wird der in die Führungsnut des Nadelbettes eingesetzte Schaft mit einer gewissen elastischen Vorspannung seitlich gegen eine Seitenwand der Führungsnut angepreßt.

Wie beispielsweise in der Beschreibungseinleitung zu der DE-A 22 25 834 erläutert, besteht die grundsätzliche Problematik dieser bekannten Federbiegung darin, daß die so erzeugte Vorspannung nicht ausreicht, den Nadelschaft über seine gesamte, in der Führungsnut des Nadelbettes befindliche Länge an der der in Drehrichtung des Nadelzylinders hinten liegenden Nutenwand anliegen zu lassen. Der Nadelkopf und der an diesen anschließende, bei der Längsbewegung der Nadel aus der Führungsnut des Nadelbettes heraustretende Teil des Nadelschaftes führen deshalb im Betrieb eine bogenförmige Bewegung quer zu der Führungsnutenlängsrichtung aus. Dabei verändert sich dauernd die Vorspannung, mit der der Nadelschaft gegen die zugeordnete Seitenwand der Führungsnut angedrückt wird, während andererseits der Nadelkopf an die benachbarte Platine herangeführt wird, so daß es bei feinen Teilungen zu dem unzulässigen Anstreifen der Nadelzunge an der Platine kommt.

Man hat deshalb schon versucht (DE-A-22 25 834), anstelle der bekannten Federbiegung den Schaft um seine Längsachse in sich zu verwinden, wobei die Anordnung derart getroffen ist, daß lediglich ein Abschnitt des Schaftes die Verwindung aufweist und dieser Abschnitt in einem Bereich des Schaftes vorgesehen ist, der bei der Bewegung des maschenbildenden Werkzeugs in der Führungsnut verbleibt. Zufolge der Verwindung, wird der unverwundene Teil des Schaftes in der Mitte der Führungsnut gehalten, was bedeutet, daß der bei der Hin- und Herbewegung des Werkzeuges aus der Führungsnut austretende Schaftteil,bis zu dem im Inneren der Führungsnut verbleibenden Verwindungsabschnitt, etwa in der Führungsnutenmitte, d.h. im Abstand von den Führungsnutenseitenwänden gehalten wird. Wegen der fehlenden seitlichen Abstützung der im vorderen Bereich der Führungsnut liegenden Schaftteile lassen sich im Betrieb Nadelvibrationen nicht vermeiden. Davon abgesehen gibt es in dem Verwindungsabschnitt lediglich eine linienförmige Berührung zwischen den Führungsnutenseitenwänden und den verwundenen Schaftteilen, die unter elastischer Vorspannung gegen die Führungsnutenseitenwände angepreßt sind. Eine derartige linienförmige, im wesentlichen in Führungsnutenlängsrichtung verlaufende Berührung zwischen dem Schaft und den Seitenwänden der Führungsnuten führt aber zu hohen Flächenpressungen und damit zu starkem Verschleiß. Bereits nach verhältnismäßig kurzen Betriebszeiträumen werden die anliegenden Kanten abgetragen, so daß seitliches Spiel zwischen den Führungsnutenseitenwänden und dem Schaft auftritt, was Anlaß zu Vibrationen und Schleuderbewegungen gibt.

Schließlich sind noch Zungennadeln für Strickmaschinen bekannt geworden (DE-B-2 238 196), bei denen der Nadelschaft von seinem Fuß ausgehend über seine Gesamtlänge mehrfach gewellt ist und dabei seine Flankenanlage an den Führungskanal- oder Nutenwangen mehrfach wechselt. Der so erzeugte Verlauf des Nadelschaftes in einer Schlangenlinie soll eine geradlinige Fortpflanzung der von dem Fuß ausgehenden Steuerstöße zu dem Nadelkopf verhindern und damit dem Auftreten vorzeitiger Hakenbrüche entgegentreten. Bei dieser Zungennadel ergibt sich mit der wechselnden Flankenanlage im Prinzip zwar eine beiderseitige Führung des Nadelschaftes an beiden Führungskanal- oder -nutenwangen, doch setzt diese eine enge Tolerierung sowohl der Wellung als auch insbesondere der Führungkanälen oder -nuten des Nadelbettes voraus, wie sie in der Praxis nicht immer ohne weiteres gegeben ist.

Ausgehend von diesem Stand der Technik liegt der Erfindung die Aufgabe zugrunde, ein Werkzeug für maschenbildende Maschinen, insbesondere Strick- und Wirkmaschinen, zu schaffen, dessen Schaft bei seiner Hin- und Herbewegung wenigstens in dem sich an den aus der Führungsnut des Bettes vorragenden Teil anschließenden, innerhalb der Führungsnut liegenden Bereich großflächig an die zugeordnete Führungsnutenseitenwand mit Vorspannung angepreßt gehalten ist, wobei Toleranzen in der Schaftdicke und der Führungsnutweite selbsttätig ausgeglichen werden, derart, daß eine spielfreie Längsführung des Schaftes gewährleistet ist.

Zur Lösung dieser Aufgabe ist das eingangs genannte Werkzeug erfindungsgemäß dadurch gekennzeichnet, daß der Schaft wenigstens zwei im Abstand voneinander angeordnete Abbiegungen quer zu seiner Längsrichtung aufweist, die zu der gleichen Seite hin gerichtet und in einem Bereich vorgesehen sind, der im Betrieb innerhalb der Führungsnut verbleibt.

Die wenigstens zweimalige Abbiegung des Schaftes gewährleistet, daß der Schaft über den größten Teil seiner in der Führungsnut des Bettes verbleibenden Länge an einer Seitenwand der Führungsnut durchgehend anliegt. Damit wird eine gleichbleibende Verspannung erzeugt, die jegliches seitliches Spiel des Schaftes in der Führungsnut,unabhängig von Schaftdickentoleranzen und Toleranzen der Führungsnutweite,ausschaltet, so daß keine Vibrationen bei dem Werkzeug auftreten können. Das Werkzeug ist mit seinem Schaft in dem Bett einwandfrei und ruhig gleitend geführt, wobei gleichzeitig sichergestellt ist, daß der aus dem Bett jeweils vorragende Schaftteil bei seiner Bewegung in der durch die ihn seitlich abstützende Führungsnutenseitenwand vorgegebenen Ebene verbleibt und keine quer dazu gerichteten Bewegungen ausführt, die zu einem Anstreifen an benachbarte Werkzeuge sowie zu dynamisch bedingten Brüchen führen.

Die wenigstens zwei Abbiegungen sind mit Vorteil in dem Bereich zwischen einem Fuß und den Mitteln für die Maschenbildung angeordnet, d.h. bei einer Zungennadel zwischen einem Fuß und dem Nadelkopf. Insbesondere bei langen Nadeln kann es aber auch zweckmäßig sein, die Abbiegungen jeweils zwischen zwei Füßen oder hinter einem Fuß, etwa im Bereich der sogenannten Nachführung, vorzusehen.

Die Abbiegungen weisen in der Regel gleich große stumpfe Winkel auf; abhängig von der Nadelkonstruktion sind aber auch Konstruktionen vorstellbar, bei denen wenigstens zwei Abbiegungen unterschiedlich große stumpfe Winkel aufweisen.

In der Zeichnung ist ein Ausführungsbeispiel des Gegenstandes der Erfindung dargestellt. Es zeigen:
- Fig. 1: ein Werkzeug gemäß der Erfindung in Gestalt einer Zungennadel in einer Seitenansicht,
- Fig. 2: die Zungennadel nach Fig. 1 in einer Draufsicht,
- Fig. 3: den Schaft der Zungennadel nach Fig. 1 im in eine Führungsnut eines Nadelbettes eingesetzten Zustand,im Ausschnitt und in einem anderen Maßstab und
- Fig. 4: im Vergleich den Schaft einer bekannten Zungennadel mit einer einzigen Abbiegung,eingesetzt in die Führungsnut nach Fig. 3 im Ausschnitt und in einer entsprechenden Darstellung.

Die in den Fig. 1, 2 dargestellte aus Stahlblech ausgestanzte Zungennadel weist einen Schaft 1 auf, der einenends einen Fuß 2 und anderenends einen Nadelkopf 3 trägt. In einem Zungenschlitz des Nadelschaftes 1 ist eine Nadelzunge 4 um eine Zungenachse 5 schwenkbar gelagert, die mit dem Nadelkopf 3 in bekannter Weise zusammenwirkt.

In dem Bereich zwischen dem Nadelkopf 3 und dem Fuß 2 weist der Schaft 1 zwei im Abstand voneinander angeordnete Abbiegungen 6, 7 quer zu seiner Längsrichtung auf, die zu der gleichen Seite hin (in Fig. 2 nach unten) gerichtet sind. Die bei 6a, 7a in Fig. 1 angedeuteten Biegelinien verlaufen rechtwinklig zu dem geraden Nadelrücken 8.

Die beiden Abbiegungen 6, 7 weisen gleich große stumpfe Winkel 9, 10 auf, die bei der dargestellten Ausführungsform je ca. 170° betragen. Die Größe der stumpfen Winkel 9, 10 hängt u.a. von der Weite der Führungsnuten oder -kanäle des Nadelbettes, in dem die Zungennadeln arbeiten, der Schaftdicke und den Konstruktionsbedingungen der Maschine ab.

In Fig. 3 ist eine parallelflankig begrenzte Führungsnut 11 eines sonst nicht weiter dargestellten Nadelbettes veranschaulicht, in die die Zungennadel nach den Fig. 1, 2 eingesetzt ist. Zufolge der beiden Abbiegungen 6, 7, deren Abstand von den konstruktiven Gegebenheiten der Nadel und des Nadelbettes abhängt, ist der Schaft 1 in den seitlich an die Abbiegungen 6, 7 angrenzenden Bereichen 12, 13 satt an die zugehörige Führungsnutenseitenwand 14 mit Vorspannung angepreßt. Bei einer Rundstrickmaschine mit umlaufendem Nadelzylinder ist die Führungsnutenseitenwand 14, bezogen auf die durch einen Pfeil 15 in Fig. 3 angedeutete Drehrichtung nacheilend gegenüber der anderen Führungsnutenseitenwand 16,gegen die der Schaft 1 im Bereiche der beiden Abbiegungen 6, 7 abgestützt ist.

Fig. 3 zeigt, daß insbesondere in dem dem Austritt aus der Führungsnut 11 benachbarten Schaftbereich 12 der Schaft 1 über seinen ganzen entsprechenden Längenabschnitt an der der Drehbewegungsrichtung 15 des Nadelzylinders entgegengesetzten Führungsnutenseitenwand 14 elastisch angedrückt gehalten ist, so daß er unabhängig von der betriebsmäßigen Hin- und Herbewegung der Zungennadel in der Führungsnut 11 immer eine exakt definierte Lage behält und mit seinem aus der Führungsnut 11 vorragenden Teil,der den Nadelkopf 3 trägt, auch keine Querbewegung ausführt. Zufolge dieser genau definierten Lage des Nadelkopfes 3 läßt sich an einer mit solchen Zungennadeln ausgerüsteten Rundstrickmaschine auch der Platinenring derart einstellen, daß zwischen dem Nadelkopf 3 und der diesem benachbarten Platine ein genau vorbestimmter, ausreichend großer Abstand vorhanden ist, womit ausgeschlossen ist, daß die Nadelzunge 3 bei ihrer Schwenkbewegung an der Platine streift.

Der grundsätzliche Unterschied der im Vorstehenden anhand der Fig. 1 bis 3 beschriebenen neuen Zungennadel zu einer Zungennadel, deren Schaft in bekannter Weise mit lediglich einer einzigen quer verlaufenden Abbiegung 17 ausgebildet ist, ergibt sich augenfällig aus einem Vergleich der Fig. 3, 4:

Bei der bekannten Nadel nach Fig. 4 bewirkt die Abbiegung 17, daß der Schaft 1 in dem dem Austritt aus der Führungsnut 11 benachbarten Bereich 12′ und in dem Fußbereich 12˝ elastisch zu der Mitte der Führungsnut 11 hin verformt wird und sich demgemäß von der zugeordneten Führungsnutenseitenwand 14 abhebt. Die Folge dieser von der Vorspannung durch die Abbiegung 17 herrührenden seitlichen Verformung des aus der Führungsnut 11 vorragenden Schaftteiles ist, daß der Nadelkopf, abhängig von der Hin- und Herbewegung der Zungennadel in der Führungsnut 11, die bekannte hin- und hergehende Querbewegung ausführt, die bei enger Teilung und ungünstigen Bedingungen zu einem Anstreifen der Nadelzunge an der benachbarten Platine führt.

Abhängig von der Länge des Nadelschaftes,der Anzahl der an diesem vorgesehenen Steuerfüße sowie der Konstruktion des Nadelbettes können auch mehr als zwei Abbiegungen 6, 7 vorgesehen sein, deren Abstände in Nadellängsrichtung auch variieren können. So ist es auch denkbar, solche Abbiegungen 6, 7 beidseitig von Füßen 2 oder in dem Bereich hinter dem Fuß 2, d.h. im Bereich der sogenannten Nachführung anzuordnen.

Bei der erläuterten Zungennadel bilden der Nadelkopf 3 und die Nadelzunge 4 Mittel für die Maschenbildung. Die Erfindung ist aber auch für andere maschenbildende Werkzeuge, beispielsweise Platinen, anwendbar, die einen in entsprechenden Führungsnuten oder -kanälen eines Bettes verschieblich geführten Schaft aufweisen und deren Mittel für die Maschenbildung z.B. durch die bekannten Kulierkanten, Kehlen u.dgl. gebildet sind.

In jedem Falle sind aber die Abbiegungen 6, 7 in dem Abschnitt des Schaftes 1 vorgesehen, der bei der betriebsmäßigen Hin- und Herbewegung des Werkzeugs in der zugehörigen Führungsnut innerhalb der Führungsnut verbleibt, so daß der zwischen dem Austritt aus dem Bett und der ersten Abbiegung 6 verbleibende Bereich des Schaftes 1 immer satt an die ihm zugeordnete Führungsnutenseitenwand 14 angepreßt bleibt.

## Patentansprüche

1. Werkzeug für maschenbildende Maschinen, insbesondere Strick- und Wirkmaschinen, mit einem in eine Führungsnut (11) eines Bettes einsetzbaren Schaft (1), der im Bereiche zumindest eines Endes Mittel (3,4) für die Maschenbildung trägt und der quer zu seiner Längsrichtung abgebogen ist sowie mit wenigstens einem an dem Schaft angeordneten Fuß (2), dadurch gekennzeichnet, daß der Schaft (1) wenigstens zwei im Abstand voneinander angeordnete Abbiegungen (6, 7) quer zu seiner Längsrichtung aufweist, die zu der gleichen Seite hin gerichtet und in einem Bereich vorgesehen sind, der im Betrieb innerhalb der Führungsnut verbleibt.

2. Werkzeug nach Anspruch 1, dadurch gekennzeichnet, daß wenigstens zwei Abbiegungen (6, 7) in dem Bereich zwischen einem Fuß (2) und den Mitteln (3, 4) für die Maschenbildung angeordnet sind.

3. Werkzeug nach Anspruch 1 oder 2, dadurch gekennzeichnet, daß die Abbiegungen (6, 7) gleich große stumpfe Winkel (9, 10) aufweisen.

4. Werkzeug nach Anspruch 1 oder 2, dadurch gekennzeichnet, daß wenigstens zwei Abbiegungen (6, 7) unterschiedlich große stumpfe Winkel (9, 10) aufweisen.

## Claims

1. Tool for stitch-forming machines, in particular knitting and hosiery machines, having a shank (1), adapted to be inserted into a guide groove (11) of a bed, said shank (1) including a stitch-forming means (3, 4) in the area of at least one end and being bent transversely to its longitudinal direction, said tool also having at least one butt (2) disposed on said shank, characterised in that said shank (1) has at least two bends (6, 7) spaced from one another transversely to a longitudinal direction of said shank (1), said bends (6, 7) being oriented towards the same side of said shank and being disposed in an area, which remains within said guide groove during operation.

2. Tool according to Claim 1, characterised in that at least two bends (6, 7) are disposed in the area between a butt (2) and said stitch-forming means (3, 4).

3. Tool according to Claim 1 or 2, characterised in that said bends (6, 7) enclose identically sized obtuse angles (9, 10).

4. Tool according to Claim 1 or 2, characterised in that at least two bends (6, 7) enclose obtuse angles (9, 10) of different sizes.

## Revendications

1. Outil pour machines de bonnetterie, notamment pour métiers à tricoter, comportant une tige (1) qui peut être engagée dans une rainure de guidage (11) d'un banc, porte, dans la région d'au moins une extrémité, des moyens de formation de maille (3, 4) et est coudée perpendiculairement à sa direction longitudinale, outil comportant également au moins un talon (2) disposé sur la tige, caractérisé par le fait que la tige (1) présente au moins deux coudes (6, 7) perpendiculaires à sa direction longitudinale qui sont disposés à distance l'un de l'autre, sont orientés du même côté et sont prévus dans une partie qui, en fonctionnement, reste dans la rainure de guidage.

2. Outil selon la revendication 1, caractérisé par le fait qu'au moins deux coudes (6, 7) sont disposés dans la zone entre le talon (2) et les moyens de formation de maille (3, 4).

3. Outil selon la revendication 1 ou 2, caractérisé par le fait que les coudes (6, 7) ont des angles (9, 10) obtus de même valeur.

4. Outil selon la revendication 1 ou 2, caractérisé par le fait qu'au moins deux coudes (6, 7) ont des angles (9, 10) obtus de valeur différente.
